# EUROPÄISCHE PATENTSCHRIFT

(11) **EP 0 786 033 B1**
(45) Veröffentlichungstag und Bekanntmachung des Hinweises auf die Patenterteilung: **14.06.2000**
(21) Anmeldenummer: 95933321.2
(22) Anmeldetag: 09.10.1995
(51) Int. Cl.: D21H 25/18, B42D 9/04

(54) **VERFAHREN SOWIE VORRICHTUNG ZUR ENTSÄUERUNG VON DRUCK- UND PAPIERERZEUGNISSEN ALLER ART**
PROCESS AND DEVICE FOR DEACIDIFYING PRINTED AND PAPER PRODUCTS OF ALL TYPES
PROCEDE ET DISPOSITIF POUR LA DESACIDIFICATION DE PRODUITS IMPRIMES ET DE PAPIERS DE TOUS TYPES

(30) Priorität: 13.10.1994 DE 4436635
(43) Veröffentlichungstag der Anmeldung: 30.07.1997
(73) Patentinhaber: BELL, Oswald, 90480 Nürnberg (DE)
(72) Erfinder: BELL, Oswald, 90480 Nürnberg (DE)
(74) Vertreter: Stippl, Hubert
(86) Internationale Anmeldenummer: DE9501377
(87) Internationale Veröffentlichungsnummer: WO9612066

(56) Entgegenhaltungen:
- DE-A- 3 808 429
- DE-A- 4 114 075
- DE-A- 4 218 203
- FR-A- 2 666 355
- US-A- 3 703 353
- US-A- 4 860 685

## Beschreibung

Die vorliegende Erfindung betrifft ein Verfahren zur Entsäuerung von Druck- oder Papiererzeugnissen aller Art z.B. Büchern sowie eine Vorrichtung zur Durchführung des Verfahrens.

Der Säueregehalt von Büchern bewirkt auf Dauer eine Zerstörung der Bücher. Es ist daher notwendig, Bücher vor einem säuerebedingten Zerfall dadurch zu bewahren, daß man die in den Buchseiten enthaltene Säure durch Einbringen eines alkalischen Wirkstoffs neutralisiert und darüber hinaus eine zusätzliche alkalische Reserve aufbaut, die einer erneuten Säuerung des Papiers entgegenwirkt.

Ein gattungsgemäßes Verfahren ist bereits aus der DE 41 14 075 A1 bekannt. Die Behandlung erfolgt hierbei in Form eines einen Wirkstoff enthaltenden Blasluftstrahls, der gegen die freihängenden Schnittflächen eines dachförmig aufgestellten Buches gerichtet und horizontal, d.h. von einem Buchdeckel zum anderen verschoben wird. Das Verfahren hat den Nachteil, daß die Behandlung der Buchseiten, insbesondere im Bereich des Buchrückens, d.h. dort, wo die Buchseiten in sehr geringem Abstand voneinander sich befinden, nicht oder nur mäßig einsetzt. Daraus resultiert, daß über einen halbmondartigen Bereich (in Draufsicht auf das jeweilige Blatt gesehen) ein Bereich vorliegt, in dem keine Behandlung oder nur eine mäßige nicht ausreichende Behandlung ("Halbmondeffekt") erfolgt. Tritt dieser Halbmondeffekt auf, führt dies zu einer Zerstörung des betreffenden Buches im Bereich des Buchrückens, wobei die restlichen Bereiche der jeweiligen Buchseite zwar behandelt sind, den Zerfall jedoch nicht verhindern können.

Die Aufgabe der vorliegenden Erfindung besteht darin, ein Verfahren zur Entsäuerung von Druck- oder Papiererzeugnissen sowie eine Vorrichtung zur Durchführung des Verfahrens zur Verfügung zu stellen, mit dem(r) der Halbmondeffekt wirksam vermieden werden kann. Ferner soll das Verfahren technisch einfach realisierbar sein.

Die Aufgabe wird beim gattungsgemäßen Verfahren, bzw. bei der gattungsgemäßen Vorrichtung durch die Merkmale des kennzeichnenden Teils von Anspruch 1 bzw. des kennzeichnenden Teils von Anspruch 12 gelöst. Durch die besondere Art und Weise des Eintritts des Luftstrahls in das positionierte Buch wird gewährleistet, daß auch im Buchrückenbereich eine Aufweitung der einzelnen Buchseiten erfolgt, wodurch Wirkstoff in diese Bereiche effektiv eingebracht werden kann. Gleichzeitig bleibt aufgrund der Anordnung des Buchs zum Luftstrahl eine Strömung innerhalb des Buchs zwischen den einzelnen zu behandelnden Seiten auch im Bereich des Buchrückens erhalten. Ein Staueffekt, wie er beim eingangs erwähnten Stand der Technik festzustellen ist, tritt nicht auf.

Das Einbringen des Wirkstoffs zwischen die einzelnen Buchseiten unmittelbar am Buchrücken wird zusätzlich dadurch erleichtert, daß der Luftstrahl mehrteilig ist, d.h. aus mehreren separaten Luftstrahlen aufgebaut ist. Ein Luftstrahl (Öffnungsstrahl) sorgt für eine optimale Auffächerung der einzelnen Buchseiten des gesamten Buchs und ein weiterer Luftstrahl (Wirkstoffstrahl) bringt den Wirkstoff zwischen die einzelnen, aufgefächerten Buchseiten ein.

Die Öffnung der Buchseiten unmittelbar im Bereich des Buchrückens wird zweckmäßigerweise dadurch gesteigert, daß der Öffnungsstrahl zum Buchrücken hin geneigt ist.

Zweckmäßigerweise ist auch der Wirkstoffstrahl etwas zum Buchrücken hin geneigt, wodurch das Eindringen des Wirkstoffs in die kritischen Bereiche am Buchrücken gesteigert werden kann.

Eine weitere Ausgestaltung des erfindungsgemäßen Verfahrens ist dadurch gekennzeichnet, daß ein weiterer, nicht mit Wirkstoff beladener Luftstrahl (Aufweitungsstrahl) vorgesehen ist, der den Abstand zwischen den Buchseiten in den Bereich zusätzlich vergrößert, in dem der Wirkstoffstrahl das Buch beaufschlagt. Hierdurch kann unmittelbar im Bereich des Buchrückens eine wirksame Aufweitung und als Folge davon ein verbesserter Eintrag an Wirkstoff erzielt werden.

Dieser Aufweitungsstrahl ist vorzugweise ebenfalls zum Buchrücken hin geneigt, wobei der Neigungswinkel mindestens dem Neigungswinkel des zugehörigen Wirkstoffstrahls entspricht, vorzugweise sogar größer ist als der Neigungswinkel des Wirkstoffstrahls. Der Aufweitungsstrahl ist hierbei an der dem Buchrücken abgewandten Seite des zugehörigen Wirkstoffstrahls angeordnet.

Zur Realisierung einer gleichmäßigen Behandlung und Verkürzung der Behandlungszeiten ist es zweckmäßig, den Wirkstoffstrahl und Aufweitungsstrahl relativ zum Buch zu bewegen, derart, daß die Strahle den von den beiden Buchdeckel sowie Buchseiten aufgespannten Raum bestreichen.

Die Gegenstände der Ansprüche 8 und 9 stellen Maßnahmen dar, die die Adhäsion der im Luftstrahl befindlichen Wirkstoffteilchen auf den einzelnen Buchseiten, insbesondere auch im Bereich des Buchrückens, zusätzlich steigern.

Die Düse des Öffnungsstrahls ist zweckmäßigerweise relativ zum positionierten Buch in einer festen Lage vorgesehen und derart dimensioniert, daß der Öffnungsstrahl eine gleichmäßige Auffächerung von Büchern unterschiedlicher Größe bewirkt.

Die Düsen zur Erzeugung des Wirkstoffstrahls sowie des Aufweitungsstrahls sind zweckmäßigerweise auf einem angetriebenen Schwenkarm angeordnet. Der Schwenkarm kann eine Mehrzahl von Wirkstoffdüsen sowie Düsen für den Aufweitungsstrahl aufweisen. Hierbei sind zur Erzielung eines günstigen Behandlungsergebnisses die Düsen so anzuordnen, daß ausgehend vom Buchrücken zunächst eine Wirkstoffdüse, dann eine Aufweitungsdüse und anschließend wieder eine Wirkstoffdüse usw. angeordnet sind. Die Drücke der einzelnen Aufweitungsdüsen sollen vom Buchrücken aus nach außen abnehmen.

Die Ansprüche 23 - 24 betreffen wiederum zweckmäßige Ausgestaltungen zur Erhöhung der Adhäsion der Wirkstoffteilchen während der Behandlung des Buchs.

Um ein unerwünschtes Nachreinigen des Bucheinbands, d.h. der Buchdeckel zu vermeiden, ist zweckmäßigerweise vorgesehen, eine Halterung unter Verwendung von ober- und unterseiten Verschlußelementen sowie einseitig außen an den Buchdeckeln unter Belassung eines Zwischenraums angreifenden Platten vorzusehen. Die Halterung ist mit einer Blasdüse ausgestattet, welche ein Ausblasen der an der Außenseite der Buchdeckel gebildeten Zwischenräume während der Behandlung ermöglicht und dadurch ein unerwünschtes Ablagern des Wirkstoffs auf den Buchdeckeln, d. h. auf dem Einband vermeidet.

Eine zweckmäßige Ausgestaltung der erfindungsgemäßen Vorrichtung zur Entsäuerung von Büchern wird anhand nachstehender Figuren näher erläutert. Es zeigen:
- Fig. 1: eine stark vereinfachte schematische Darstellung eines zur Behandlung positionierten Buchs in aufgefächertem Zustand in Vorderansicht;
- Fig. 2: die Anordnung gemäß Fig. 1 in Seitenansicht;
- Fig. 3: den Tragarm einschließlich der Düsen für den jeweiligen Wirkstoff- sowie Transportstrahl in stark vereinfachter schematischer Darstellung;
- Fig. 4: eine stark vereinfachte schematische Darstellung der Halterung mit Blasdüse sowie eingelegtem Buch in Draufsicht;
- Fig. 5: das oberseitige Verschlußelement sowie
- Fig. 6: eine Seitenansicht von ober- sowie unterseitigem Verschlußelement einschließlich dazwischen befindlichen Buchdeckeln.

Bezugsziff. 1 in Fig. 1 bezeichnet das in einer rahmenartigen Halterung 2 positionierte Buch 1. Das Buch 1 ist in der Halterung 2 stehend angeordnet, wobei von dem Buchdeckel 8,9 und den einzelnen Buchseiten eine kreisauschnittsförmige Fläche (maximal 180°) aufgespannt wird.

Die Positionierung des zu behandelnden Buchs 1 geschieht in einfacher Weise dadurch, daß das Buch mittels der beiden Buchdeckel 8, 9 in die rahmenartige Halterung 2 gesetzt wird und über einen an der Innenseite des Buchrückens 7 angreifenden Messerbalken 13 lagefixiert wird.

An der Unterseite des Buchs 1 ist zur Erzeugung eines Öffnungsstrahls 10 eine großdimensionierte mit Niederdruck betriebene Düse 6, zum Buch 1 fest positioniert, vorgesehen. Der Öffnungsstrahl 10 tritt an der Unterseite des Buchs 1 zwischen den einzelnen Buchseiten ein und verläßt das aufgefächerte Buch 1 an dessen Oberseite. Hierdurch wird eine gleichmäßige Auffächerung des gesamten in der Halterung 2 positionierten Buchs 1 gewährleistet.

An der Unterseite des Buchs ist ein motorisch angetriebener Schwenkarm 3 vorgesehen, dessen Schwenkachse (nicht dargestellt) etwa im Bereich des Buchrückens 7 liegt, so daß der Schwenkarm 3 die von den Buchdeckeln 8, 9 und den Buchseiten aufgespannte Fläche während seiner Verschwenkbewegung in einer Kreisbahn bestreichen kann.

An der Oberseite des Schwenkarms 3 sind ausgehend vom Buchrücken 7 nach außen je eine Düse 4 für einen Wirkstoffstrahl 11 sowie Düse 5 für einen Aufweitungsstrahl 12 vorgesehen.

Der Wirkstoffstrahl 11 ist mit fluidisiertem Wirkstoff beladen, beim Aufweitungsstrahl 12 handelt es sich um einen reinen Luftstrahl. Wirkstoffstrahl 11 sowie Aufweitungsstrahl 12 sind entlang des Schwenkarms 3 in einer Linie angeordnet. Der Aufweitungsstrahl 12 bewirkt eine zusätzlich Aufweitung des vom Wirkstoffstrahl beaufschlagten Bereichs des Buchs. Hierdurch wird in wirksamer Weise Wirkstoff auch in solche Buchrücken-nahen Bereiche eingetragen, die mit herkömmlichen Verfahren bisher nicht behandelt werden konnten.

Während der Bewegung des Schwenkarms 3 beaufschlagen der Wirkstoffstrahl 11 sowie Aufweitungsstrahl 12 die einzelnen Buchseiten des aufgespannten Buchs, wobei während der Behandlung der Öffnungsstrahl 10 gleichzeitig für eine Gesamt-Auffächerung der einzelnen zu behandelnden Buchseiten sorgt.

Fig. 2 zeigt die Anordnung gemäß Fig. 1 in Seitenansicht. Hierbei wird deutlich, daß der Öffnungsstrahl 10 der großvolumigen Düse 6 in einem definierten Winkel zum Buchrücken 7 hin geneigt ist, wodurch besonders im Bereich des Buchrückens 7 eine wirksame Öffnung sämtlicher Buchseiten zueinander gewährleistet wird. Darüber hinaus sind auch die auf dem Tragarm befindlichen Düsen zur Erzeugung des Wirkstoffstrahls 11 sowie Strahls 12 in jeweils definiertem Winkel zum Buchrücken 7 hin geneigt, derart, daß der Neigungswinkel des Aufweitungsstrahls 12 zum Buchrücken 7 größer ist als der Neigungswinkel des Wirkstoffstrahls 11 zum Buchrücken 7.

Ausgehend vom Buchrücken 7 ist auf dem Schwenkarm 3 zunächst eine Düse 4 für den Wirkstoffstrahl 11, anschließend eine Düse 5 für den Aufweitungsstrahl 12 vorgesehen. Es können aber auch mehrere Düsen 4 für mehrere Wirkstoffstrahle 11 sowie mehrere Düsen 5 für mehrere Aufweitungsstrahle 12 in abwechselnder Reihenfolge vorgesehen sein, um die Intensität der Behandlung zu steigern.

Während der Behandlung schwenkt der Schwenkarm 3 bei gleichzeitig wirksamen Öffnungsstrahl 10 einmal oder gegebenenfalls - falls gewünscht - mehrfach über die unterseitig aufgespannte Fläche des Buchs, wodurch eine Behandlung der einzelnen Buchseiten mit Wirkstoff vorallem auch im Bereich des Buchrückens 7 realisiert wird.

Fig. 3 zeigt die Versorgung der einzelnen Düsen 4 und 5 für den Wirkstoff- 11 bzw. Aufweitungsstrahl 12. Der Wirkstoff wird zunächst in einer Fluidisierkammer 14 fluidisiert und anschließend den Düsen 4 zugeführt. Sofern entlang des Tragarms 3 mehrere Düsen 4 für Wirkstoffstrahle sowie mehrere Düsen 5 für Aufweitungsstrahle vorgesehen sind, sind die Druckverhältnisse hierbei so zu wählen, daß die Drücke der einzelnen Aufweitungsstrahle von der Innenseite des Schwenkarms bzw. Buchrückens 7 betrachtet nach außen hin abnehmen.

Die einzelnen Buchseiten können nach der Behandlung angefeuchtet werden, wodurch die Mobilität des Wirkstoffs und somit die Verteilung desselben innerhalb der einzelnen Buchseiten erhöht bzw. verbessert wird.

Darüber hinaus besteht die Möglichkeit, den Wirkstoff elektrostatisch aufzuladen und das Buch während der Behandlung gleichzeitig zu erden, wodurch eine erhöhte Abscheidung des Wirkstoffs auf den einzelnen Buchseiten erreicht werden kann. Die elektrostatische Aufladung erfolgt zweckmäßigerweise über eine Reibstrecke oder unter Zuhilfenahme einer Coronaentladung (beispielsweise durch Hindurchblasen des Wirkstoffstrahls durch eine Aufladungsschlinge oder dgl.).

Die Figuren 4 - 6 zeigen eine besondere Art der Halterung des Buchs zur Durchführung der Behandlung, bei der eine Nachreinigung des Bucheinbands, d. h. der Buchdeckel 8, 9 vermieden wird. Zur einseitigen Abdeckung des jeweiligen Buchdeckels 8, 9 sind zwei Platten 15, 16 vorgesehen, die in geeigneter Weise mit Verschlußelementen (17, 18) zusammenwirken. Das Buch wird über die beiden Buchdeckel 8, 9 in die ober- sowie unterseitigen Verschlußelemente 17, 18 (vgl. Fig. 5 und 6) eingesetzt, wobei die Höhe über ein oberes sowie unteres Verbindungsteil 20, 21 eingestellt werden kann. Anschließend wird der jeweilige Buchdeckel gegen je eine zugehörige Platte 15, 16 geschwenkt, wodurch zwischen der Platte und dem jeweiligen Buchdeckel ein Zwischenraum entsteht.

Im Bereich des Buchrückens 7 ist mindestens eine Blasdüse 19 vorgesehen, mittels welcher Druckluft in den jeweils gebildeten Zwischenraum während der Behandlung eingebracht werden kann. Die Zwischenräumen 15, 16 können demzufolge während der Behandlung ständig ausgeblasen werden, wodurch vermieden wird, daß sich der staubartige Wirkstoff am Einband, d. h. an den Buchdeckeln 8, 9 bzw. im Buchrückenbereich ansetzt. Nachträgliche, personal- und daher kostenintensive Nachreinigungsvorgänge können daher vermieden werden.

Die Erfindung bewirkt eine Vermeidung des beim Stand der Technik auftretenden Halbmondeffekts und bietet daher eine wirksame und langanhaltende Behandlungsmöglichkeit von Büchern, die - auch bei schon sehr alten oder stark säurebelasteten Büchern - die Sicherheit vor säurebedingter Zerstörung erheblich steigert. Sie gewährleistet daher einen erheblichen Beitrag zur Technik im Bereich der Trockenentsäuerung von Druck- oder Papiererzeugnissen.

### BEZUGSZEICHENLISTE

- 1: Buch
- 2: Halterung
- 3: Schwenkarm
- 4: Düse (Wirkstoffstrahl)
- 5: Düse (Transportstrahl)
- 6: Düse (Öffnungsstrahl)
- 7: Buchrücken
- 8: Buchdeckel
- 9: Buchdeckel
- 10: Öffnungsstrahl
- 11: Wirkstoffstrahl
- 12: Transportstrahl
- 13: Messerbalken
- 14: Fluidisierkammer
- 15: Platte
- 16: Platte
- 17: Verschlußelement
- 18: Verschlußelement
- 19: Blasdüse
- 20: Verbindungsteil
- 21: Verbindungsteil

## Patentansprüche

1. Verfahren zur Entsäuerung von Druck- oder Papiererzeugnissen aller Art, insbesondere Büchern, bei dem das Buch in geöffnetem Zustand mit mindestens einem einen Wirkstoff enthaltenen Luftstrahl angeblasen wird, wobei der Luftstrahl eine Auffächerung der zu behandelnden Blätter des Buches bewirkt und der Wirkstoff eine Entsäuerung begründet, wobei Luftstrahl sowie Buch zueinander bewegt werden,
**dadurch gekennzeichnet**,
daß das Buch (1) mit mindestens einem ein- oder mehrteiligen Luftstrahl angeblasen wird, der zum Buch (1) derart orientiert ist, daß das Buch parallel oder schräg zum Buchrücken (7) beaufschlagt wird.

2. Verfahren nach Anspruch 1,
**dadurch gekennzeichnet**,
daß der Luftstrahl mehrteilig ist, d.h. aus mehreren separat erzeugten Luftstrahlen aufgebaut wird, wobei mindestens ein Luftstrahl (Wirkstoffstrahl 11) mit Wirkstoff beladen ist und mindestens ein weiterer Luftstrahl (Öffnungsstrahl 10) für eine fächerartige Öffnung der gesamten Buchseiten sorgt.

3. Verfahren nach Anspruch 1 oder 2,
**dadurch gekennzeichnet**,
daß der Öffnungsstrahl (10) zum Buchrücken (7) hin geneigt bzw. gerichtet ist.

4. Verfahren nach einem der vorhergehenden Ansprüche,
**dadurch gekennzeichnet**,
daß der Wirkstoffstrahl (11) zum Buchrücken (7) hin geneigt bzw. gerichtet ist.

5. Verfahren nach einem der vorhergehenden Ansprüche,
**dadurch gekennzeichnet**,
daß das Buch (1) mittels mindestens einem weiteren Luftstrahl (Aufweitungsstrahl 12) beaufschlagt wird, der den Abstand zwischen den Buchseiten in dem Bereich zusätzlich vergrößert, in dem der Wirkstoffstrahl das Buch beaufschlagt.

6. Verfahren nach Anspruch 5
**dadurch gekennzeichnet**,
daß der Transportstrahl (12) zum Buchrücken (7) hin gerichtet ist.

7. Verfahren nach einem der vorhergehenden Ansprüche,
**dadurch gekennzeichnet,**
daß der Wirkstoffstrahl (11) und/oder Aufweitungsstrahl (12) über die Öffnungsbreite des aufgeklappten Buchs (1) bewegt wird.

8. Verfahren nach einem der vorhergehenden Ansprüche,
**dadurch gekennzeichnet**,
daß der im Wirkstoffstrahl (11) befindliche Wirkstoff elektrostatisch aufgeladen und das Buch (1) geerdet wird.

9. Verfahren nach Anspruch 8,
**dadurch gekennzeichnet**,
daß das behandelte Buch (1) anschließend mit einem Lösungsmittel oder mit Wasser befeuchtet wird.

10. Verfahren nach einem der vorhergehenden Ansprüche,
**dadurch gekennzeichnet**,
daß die Behandlung mit Lösungsmittel bzw. die Befeuchtung in einem Umfang erfolgt, der keine nachträgliche Trocknung erfordert.

11. Verfahren nach einem der vorhergehenden Ansprüche,
**dadurch gekennzeichnet**,
daß die Behandlung bei Unterdruck erfolgt.

12. Vorrichtung zur Entsäuerung von Druck- oder Papiererzeugnissen aller Art, insbesondere von Büchern, insbesondere zur Durchführung des Verfahrens gemäß einem der Ansprüche 1 - 11 mit einem Behandlungsraum, mindestens einer innerhalb desselben angeordneten Halterung (2), in die das jeweilige zu behandelnde Buch (1) einzusetzen ist und mindestens einer Düse (4) zur Beaufschlagung des Buchs (1) mit mit Wirkstoff beladenem Gas, insbesondere Luft,
**dadurch gekennzeichnet**,
daß die mindestens eine Düse (4) derart ausgebildet ist, daß sie einen ein- oder mehrteilig ausgebildeten Luftstrahl erzeugt und dabei den Luftstrahl derart ausrichtet, daß das Buch (1) parallel oder schräg zum Buchrücken (7) beaufschlagt wird.

13. Vorrichtung nach Anspruch 12,
**dadurch gekennzeichnet,**
daß der Luftstrahl mehrteilig ausgebildet ist, derart, daß neben dem den Wirkstoff tragenden Strahl (Wirkstoffstrahl 11) ein weiterer, separat gebildeter Strahl zur Öffnung der gesamten Buchseiten (Öffnungsstrahl 10) vorgesehen ist, der im wesentlichen parallel oder schräg zum Buchrücken (7) eingetragen wird.

14. Vorrichtung nach Anspruch 12 oder 13,
**dadurch gekennzeichnet**,
daß der Wirkstoffstrahl (11) zum Buchrücken (7) hin gerichtet oder geneigt ist.

15. Vorrichtung nach einem der Ansprüche 12 - 14,
**dadurch gekennzeichnet**,
daß der Öffnungsstrahl (10) zum Buchrücken (7) hin geneigt ist.

16. Vorrichtung nach einem der Ansprüche 12 - 15,
**dadurch gekennzeichnet**,
daß neben dem Wirkstoffstrahl (11) und Öffnungsstrahl (10) ein weiterer Strahl (Aufweitungsstrahl 12) vorgesehen ist, der den Abstand zwischen den Buchseiten in dem Bereich vergrößert, in dem der Wirkstoffstrahl (11) das Buch (1) beaufschlagt.

17. Vorrichtung nach Anspruch 16,
**dadurch gekennzeichnet**,
daß der Aufweitungsstrahl (12) auf der dem Buchrücken (7) abgewandten Seite des Wirkstoffstrahls (11) positioniert und zum Buchrücken (7) hin geneigt oder gerichtet ist.

18. Vorrichtung nach Anspruch 16 oder 17,
**dadurch gekennzeichnet**,
daß der Neigungswinkel des Aufweitungsstrahls (12) zum Buchrücken (7) größer ist als der Neigungswinkel des Wirkstoffstrahls (11) zum Buchrücken (7).

19. Vorrichtung nach einem der vorhergehenden Ansprüche 12 - 18,
**dadurch gekennzeichnet**,
daß der Wirkstoffstrahl (11) und Aufweitungsstrahl (12) auf einem relativ zum Buch (1) bewegbaren Träger vorgesehen sind, wobei sich jedoch die definierte Strahlrichtung zum Buch d.h. zu den Buchseiten nicht ändert.

20. Vorrichtung nach einem der Ansprüche 16 - 19,
**dadurch gekennzeichnet**,
daß als Träger ein im Bereich des Buchrückens (7) drehbar gelagerter Schwenkarm (3) vorgesehen ist, der während seiner Verschwenkung die von den Buchdeckeln (8, 9) sowie Buchseiten aufgespannte Fläche in einer Kreisbahn bestreicht, wobei Wirkstoffstrahl (11) und Aufweitungsstrahl (12) in einer Linie liegen.

21. Vorrichtung nach Anspruch 19 oder 20,
**dadurch gekennzeichnet**,
daß eine Mehrzahl von Düsen für mehrere Wirkstoff-(11) sowie Aufweitungsstrahle (12) in abwechselnder Reihenfolge vorgesehen sind.

22. Vorrichtung nach Anspruch 21,
**dadurch gekennzeichnet**,
daß die Drücke der Aufweitungsstrahle (12) vom Buchrücken (7) ausgesehen entlang des Tragarms (3) nach außen hin abnehmen.

23. Vorrichtung nach einem der vorhergehenden Ansprüche,
**dadurch gekennzeichnet**,
daß eine Einrichtung zur Konditionierung, insbesondere Befeuchtung der Buchseiten nach der Behandlung mit Wirkstoff vorgesehen ist.

24. Vorrichtung nach einem der vorhergehenden Vorrichtungsansprüche,
**dadurch gekennzeichnet,**
daß die elektrostatische Aufladung des Wirkstoffs über eine Reibstrecke oder über eine Ladungsschlinge erfolgt.

25. Vorrichtung nach einem der vorhergehenden Vorrichtungsansprüche,
**dadurch gekennzeichnet,**
daß die Halterung (2) je eine an der Außenseite des jeweiligen Buchdeckels unter Bildung eines Zwischenraums anliegende Platte (15, 16) aufweist, die mit ober- und unterseitigen Verschlußelementen (17, 18) zur Halterung der Buchdeckel (8, 9) zusammenwirkt und die Halterung (2) im Bereich des Buchrückens (7) mindestens eine Blasdüse (19) zum Ausblasen der durch die Platten (15, 16) und den jeweiligen Buchdeckel gebildeten Zwischenräume aufweist.

## Claims

1. Process for deacidifying printed or paper products of all types, in particular books, in which the book, in the open state, has at least one air jet containing an active ingredient blown onto it, the air jet fanning open the pages of the book which are to be treated, and the active ingredient forming the basis of deacidification, air jet and book being moved towards one another, characterized in that at least one single-part or multi-part air jet is blown onto the book (1), which jet is oriented in such a manner with respect to the book (1) that it acts on the book parallel or at an angle to the book spine (7).

2. Process according to Claim 1, characterized in that the air jet is multi-part, i.e. is composed of a plurality of separately generated air jets, at least one air jet (active-ingredient jet 11) being laden with active ingredient, and at least one further air jet (opening jet 10) fanning open all the pages of the book.

3. Process according to Claim 1 or 2, characterized in that the opening jet (10) is directed or angled towards the book spine (7).

4. Process according to one of the preceding claims, characterized in that the active-ingredient jet (11) is angled or directed towards the book spine (7).

5. Process according to one of the preceding claims, characterized in that at least one further air jet (expansion jet 12) acts on the book (1), which further air jet additionally increases the distance between the book pages in the area in which the active-ingredient jet is acting on the book.

6. Process according to Claim 5, characterized in that the transport jet (12) is directed towards the book spine (7).

7. Process according to one of the preceding claims, characterized in that the active-ingredient jet (11) and/or the expansion jet (12) is/are moved over the open width of the folded-open book (1).

8. Process according to one of the preceding claims, characterized in that the active ingredient located in the active-ingredient jet (11) is electrostatically charged and the book (1) is earthed.

9. Process according to Claim 8, characterized in that the treated book (1) is then wetted with a solvent or with water.

10. Process according to one of the preceding claims, characterized in that the treatment with solvent or the wetting takes place to an extent which does not require any subsequent drying.

11. Process according to one of the preceding claims, characterized in that the treatment takes place under subatmospheric pressure.

12. Device for deacidifying printed or paper products of all types, in particular books, in particular for carrying out the process according to one of Claims 1-11, having a treatment chamber, at least one holder (2) which is arranged therein and into which the book (1) which is to be treated can be inserted, and at least one nozzle (4) for applying gas, in particular air, which is laden with active ingredient to the book (1), characterized in that the at least one nozzle (4) is designed in such a manner that it generates a single-part or multi-part air jet and, in the process, directs the air jet in such a manner that it acts on the book (1) parallel or at an angle to the book spine (7).

13. Device according to Claim 12, characterized in that the air jet is of multi-part design, in such a manner that, in addition to the jet which carries the active ingredient (active-ingredient jet 11), a further, separately formed jet is provided in order to open all the pages of the book (opening jet 10), which is introduced substantially parallel or at an angle to the book spine (7).

14. Device according to Claim 12 or 13, characterized in that the active-ingredient jet (11) is directed or angled towards the book spine (7).

15. Device according to one of Claims 12-14, characterized in that the opening jet (10) is angled towards the book spine (7).

16. Device according to one of Claims 12-15, characterized in that, in addition to the active-ingredient jet (11) and opening jet (10), there is a further jet (expansion jet 12) which increases the distance between the book pages in the area in which the active-ingredient jet (11) acts on the book (1).

17. Device according to Claim 16, characterized in that the expansion jet (12) is positioned on that side of the active-ingredient jet (11) which is remote from the book spine (7) and is directed or angled towards the book spine (7).

18. Device according to Claim 16 or 17, characterized in that the angle of inclination of the expansion jet (12) with respect to the book spine (7) is greater than the angle of inclination of the active-ingredient jet (11) with respect to the book spine (7).

19. Device according to one of the preceding Claims 12-18, characterized in that the active-ingredient jet (11) and expansion jet (12) are provided on a support which can move relative to the book (1), yet the defined direction of the jet with respect to the book, i.e. with respect to the pages, does not change.

20. Device according to one of Claims 16-19, characterized in that the support provided is a pivot arm (3) which is mounted rotatably in the area of the book spine (7) and, during its pivoting, covers the area defined by the covers (8, 9) and pages in an orbit, active-ingredient jet (11) and expansion jet (12) lying in line with one another.

21. Device according to Claim 19 or 20, characterized in that there is a plurality of nozzles for a plurality of active-ingredient jets (11) and expansion jets (12), in an alternating sequence.

22. Device according to Claim 21, characterized in that the pressures of the expansion jets (12) decrease outwards from the book spine (7) along the support arm (3).

23. Device according to one of the preceding claims, characterized in that there is a device for conditioning, in particular wetting, the book pages after the treatment with active ingredient.

24. Device according to one of the preceding device claims, characterized in that the active ingredient is electrostatically charged over a friction path or a charge loop.

25. Device according to one of the preceding device claims, characterized in that the holder (2) has a panel (15, 16) on the outside of each book cover, forming an intermediate chamber, which panel interacts with top and bottom closure elements (17, 18) for holding the book covers (8, 9), and the holder (2), in the area of the book spine (7), has at least one blowing nozzle (19) for blowing out the intermediate chambers formed by the panels (15, 16) and the corresponding book cover.

## Revendications

1. Procédé pour la désacidification de produits imprimés et de papiers de tous types, en particulier de livres, dans lequel on souffle sur le livre à l'état ouvert, avec au moins un jet d'air contenant un principe actif, le jet d'air réalisant une ouverture en éventail des feuilles du livre à traiter et le principe actif étant à la base d'une désacidification, le jet d'air ainsi que le livre étant ce faisant déplacés en direction l'un vers l'autre, caractérisé en ce que le soufflage sur le livre (1) est réalisé par au moins un jet d'air simple ou par un jet d'air composé, qui est orienté par rapport au livre (1) de telle sorte que le livre (1) soit frappé parallèlement ou en biais par rapport au dos du livre (7).

2. Procédé selon la revendication 1, caractérisé en ce que le jet d'air est composé, c'est-à-dire qu'il est structuré en plusieurs jets d'air générés de façon distincte, au moins un jet d'air (jet de principe actif 11) étant ce faisant chargé en principe actif, et au moins un autre jet d'air (jet d'ouverture 10) réalisant l'ouverture en éventail de l'ensemble des pages du livre.

3. Procédé selon la revendication 1 ou 2, caractérisé en ce que le jet d'ouverture (10) est incliné ou, selon les cas, dirigé en direction du dos du livre (7).

4. Procédé selon l'une quelconque des revendications précédentes, caractérisé en ce que le jet de principe actif (11) est incliné ou, selon les cas, dirigé en direction du dos du livre (7).

5. Procédé selon l'une quelconque des revendications précédentes, caractérisé en ce que le livre (1) est frappé par au moins un autre jet d'air (jet d'élargissement 12), qui agrandit encore l'écartement entre les pages du livre dans la zone dans laquelle le jet de principe actif frappe le livre.

6. Procédé selon la revendication 5, caractérisé en ce que le jet de transport (12) est orienté en direction du dos du livre (7).

7. Procédé selon l'une quelconque des revendications précédentes, caractérisé en ce que le jet de principe actif (11) et/ou le jet d'élargissement (12) est déplacé sur la largeur d'ouverture du livre ouvert (1).

8. Procédé selon l'une quelconque des revendications précédentes, caractérisé en ce que le principe actif présent dans le jet de principe actif (11) est chargé de façon électrostatique et en ce que le livre (1) est relié à la terre.

9. Procédé selon la revendication 8, caractérisé en ce que le livre traité (1) est ensuite humidifié avec un solvant ou avec de l'eau.

10. Procédé selon l'une quelconque des revendications précédentes, caractérisé en ce que le traitement au solvant ou, selon les cas, l'humidification, est mis(e) en oeuvre dans une mesure qui ne nécessite pas de séchage ultérieur.

11. Procédé selon l'une quelconque des revendications précédentes, caractérisé en ce que le traitement est réalisé sous pression négative.

12. Dispositif de désacidification de produits imprimés et de papiers de tous types, en particulier de livres, en particulier pour mettre en oeuvre le procédé selon l'une des revendications 1 à 11, avec une enceinte de traitement, au moins un support (2) disposé à l'intérieur de celle-ci, dans lequel il convient de placer le livre à traiter (1) et avec au moins une buse (4) destinée à frapper le livre (1) avec le gaz chargé en principe actif, en particulier de l'air, caractérisé en ce que ladite au moins une buse (4) est conçue de telle sorte qu'elle génère un jet d'air simple ou composé et en ce qu'elle dirige ce faisant le jet d'air de telle sorte qu'il frappe le livre (1) parallèlement ou en biais par rapport au dos du livre (7).

13. Dispositif selon la revendication 12, caractérisé en ce que le jet d'air est conçu de façon composée, de telle sorte que, outre le jet porteur du principe actif (jet de principe actif 11), il est prévu un autre jet formé de façon distincte et destiné à ouvrir l'ensemble des pages du livre (jet d'ouverture 10), qui pour l'essentiel est lancé parallèlement ou en biais par rapport au dos du livre (7).

14. Dispositif selon la revendication 12 ou 13, caractérisé en ce que le jet de principe actif (11) est dirigé ou incliné en direction du dos du livre (7).

15. Dispositif selon l'une des revendications 12 à 14, caractérisé en ce que le jet d'ouverture (10) est incliné en direction du dos du livre (7).

16. Dispositif selon l'une des revendications 12 à 15, caractérisé en ce que, outre le jet de principe actif (11) et le jet d'ouverture (10), il est prévu un autre jet (jet d'élargissement 12), qui agrandit l'écartement entre les pages du livre dans la zone dans laquelle le jet de principe actif (11) frappe le livre (1).

17. Dispositif selon la revendication 16, caractérisé en ce que le jet d'élargissement (12) est orienté sur le côté du jet de principe actif (11) opposé au dos du livre (7) et en ce qu'il est incliné ou dirigé en direction du dos du livre (7).

18. Dispositif selon la revendication 16 ou 17, caractérisé en ce que l'angle d'inclinaison du jet d'élargissement (12) vers le dos du livre (7) est supérieur à l'angle d'inclinaison du jet de principe actif (11) vers le dos du livre (7).

19. Dispositif selon l'une des revendications précédentes 12 à 18, caractérisé en ce que le jet de principe actif (11) et le jet d'élargissement (12) sont prévus sur un support mobile par rapport au livre (1), la direction du jet définie par rapport au livre, c'est-à-dire vers les pages du livre, n'étant cependant ce faisant pas modifiée.

20. Dispositif selon l'une des revendications 16 à 19, caractérisé en ce qu'il est prévu, en tant que support, un bras oscillant (3) logé de façon pivotante dans la zone du dos du livre (7), qui, lors de son pivotement, balaye selon une trajectoire circulaire la surface occupée par les couvertures du livre (8, 9) ainsi que par les pages du livre, le jet de principe actif (11) et le jet d'élargissement (12) s'alignant ce faisant sur une même ligne.

21. Dispositif selon la revendication 19 ou 20, caractérisé en ce qu'une pluralité de buses sont prévues pour plusieurs jets de principe actif (11) et jets d'élargissement (12) se succédant en ordre alterné.

22. Dispositif selon la revendication 21, caractérisé en ce que les pressions des jets d'élargissement (12), considéré depuis le dos du livre (7), décroissent le long du bras support (3) vers l'extérieur.

23. Dispositif selon l'une quelconque des revendications précédentes, caractérisé en ce qu'il est prévu une installation de conditionnement, en particulier d'humidification des pages du livre, postérieurement au traitement avec le principe actif.

24. Dispositif selon l'une quelconque des revendications précédentes, caractérisé en ce que le chargement électrostatique du principe actif est réalisé via un segment de friction ou une boucle de chargement.

25. Dispositif selon l'une quelconque des revendications précédentes, caractérisé en ce que le support (2) comporte chaque fois une plaque (15, 16) appuyée sur la face extérieure respective de la couverture de livre en question en formant un espace intermédiaire, et qui coopère avec des éléments de blocage supérieurs et inférieurs (17, 18) pour maintenir en place les couvertures du livre (8, 9), et en ce que le support (2) comporte dans la zone du dos du livre (7) au moins une buse soufflante (19), destinée à souffler dans les espaces intermédiaires formés entre les plaques (15, 16) et la couverture de livre respective.
